# EUROPÄISCHE PATENTSCHRIFT

(11) **EP 3 469 603 B1**
(45) Veröffentlichungstag und Bekanntmachung des Hinweises auf die Patenterteilung: **13.05.2020**
(21) Anmeldenummer: 17732042.1
(22) Anmeldetag: 06.06.2017
(51) Int. Cl.: H01B 7/02, H01B 9/02

(54) **KOAXIALE ELEKTRISCHE LEITUNG FÜR AUTOMATISIERBARE VERARBEITUNGSPROZESSE**
COAXIAL ELECTRICAL LINE FOR AUTOMATABLE PROCESSING PROCESSES
LIGNE ÉLECTRIQUE COAXIALE POUR PROCESSUS DE TRAITEMENT AUTOMATIQUE

(30) Priorität: 08.06.2016 DE 102016110571
(43) Veröffentlichungstag der Anmeldung: 17.04.2019
(73) Patentinhaber: Coroplast Fritz Müller GmbH & Co. KG, 42279 Wuppertal (DE)
(72) Erfinder: NOTTEBROCK, Bernd, 51061 Köln (DE); ECK, Christian, 51688 Wipperfürth (DE); WICHMANN,Helmut, 48249 Dülmen (DE)
(74) Vertreter: Patent- und Rechtsanwälte Dr. Solf & Zapf
(86) Internationale Anmeldenummer: PCT/EP2017/063712
(87) Internationale Veröffentlichungsnummer: WO 2017/211828

(56) Entgegenhaltungen:
- EP-A1- 0 893 801
- EP-A2- 1 176 613
- EP-A2- 1 398 799
- DE-U1-202011 004 949
- US-A- 3 852 518

## Beschreibung

Die Erfindung betrifft eine einadrige geschirmte koaxial aufgebaute elektrische Leitung, umfassend einen elektrischen Leiter, der von einer elektrischen Isolierungsschicht zentrisch umschlossen ist, und eine am Umfang der elektrischen Isolierungsschicht angeordnete elektrische Abschirmung sowie eine die elektrische Abschirmung umschließende elektrisch isolierende Mantelschicht, wobei die elektrische Isolierungsschicht mindestens zwei konzentrische Teilschichten, und zwar mindestens eine radial innen liegende Innenschicht und mindestens eine radial außen liegende Außenschicht aufweist, und die Innenschicht mindestens eine Wanddicke aufweist, die für eine jeweilige elektrische Durchschlagsfestigkeit bei einer gegebenen elektrischen Betriebsspannung ausgelegt ist.

Derartige Leitungen werden insbesondere bei handelsüblichen Antennenleitungen als so genannte Koaxialleitungen verwendet. Zudem besteht ein Bedarf für derartige Leitungen auch bei elektrisch angetriebenen Fahrzeugen. In elektrisch angetriebenen Fahrzeugen werden derartige Leitungen insbesondere mit Nennspannungen größer 30 Volt AC und 60 Volt DC betrieben.

Aus der EP 0 893 801 A1 ist ein mehrfach beschichteter elektrischer Leiter der eingangs genannten Art bekannt, wobei mindestens eine Beschichtungsschicht aus einem wiederverwertbaren und halogenfreien Material besteht.

Aus der US 3,852,518 ist ein 600 Volt starkes unterirdisches Strom- und Serviceeingangskabel bekannt. Dieses Kabel weist einen Leiterkern auf, welcher von einer inneren Schicht aus Polyethylen umhüllt ist, welche selbst von einer ebenfalls aus Polyethylen bestehenden zweiten Schicht bedeckt ist. Hierbei weist die innere Schicht eine niedrige Dichte und die zweite Schicht eine hohe Dichte auf. Die Isolierungsschicht der Leitung wird vorzugsweise durch ein Extrusionsverfahren hergestellt. Die Abschirmung kann insbesondere aus einem Abschirmgeflecht oder aus einer Kombination aus Abschirmgeflecht und einer weiteren Abschirmmaßnahme wie zum Beispiel einer metallisierten Folie bestehen. Bei der Verwendung in elektrischen Fahrzeugen besteht insbesondere für einadrige geschirmte koaxial aufgebaute Leitungen ein Bedarf an Leiterquerschnitten von 1,5 mm² bis 160 mm².

Um die koaxialen elektrischen Leitungen mit anderen elektrischen Komponenten eines Fahrzeugbordnetzes zu verbinden, werden diese im Rahmen der Weiterverarbeitung an geschirmte Steckverbinder angeschlossen. Dazu werden die vollständigen elektrischen Leitungen auf vorgegebene Längen geschnitten, wobei der Außenmantel und die Isolierungsschicht auf Vorgabelängen entfernt werden müssen. Dabei muss die Abschirmung ebenfalls auf konkrete Längen nach kundenspezifischen und engtolerierten Vorgaben geschnitten werden. Aufgrund des koaxialen Aufbaus und der geforderten Maßhaltigkeit werden vorzugsweise rotierende Messerwerkzeuge verwendet. Die Schnitttiefe der Messerwerkzeuge kann dabei durch elektronische Steuerung engstufig in Abhängigkeit der einsatzspezifischen Anforderungen eingestellt werden. Allerdings ergeben sich bei der Herstellung der Leitung herstellungsprozessbedingte Toleranzen, insbesondere bezüglich der Wanddicke und der Konzentrizität der Isolierungsschicht. Dadurch entsteht eine potenzielle Gefahr des Einschneidens in die Isolierungsschicht beim Durchtrennen der Abschirmung. Bei einem automatischen Verarbeitungsprozess der Leitung entsteht ein erhöhter Ausschussanteil. Um das Risiko des Einschneidens zu minimieren, wird in der Regel eine aufwändige fortlaufende und manuelle Nachjustierung der Messerschnitttiefen der Messerwerkzeuge durchgeführt.

Der Erfindung liegt die Aufgabe zugrunde, eine einadrige geschirmte koaxial aufgebaute elektrische Leitung zur Verfügung zu stellen, bei der ein automatischer Verarbeitungsprozess verbessert und der Ausschussanteil bei der Verarbeitung der Leitung reduziert wird.

Die Aufgabe wird erfindungsgemäß durch die Merkmale des kennzeichnenden Teils des Anspruchs 1 gelöst. Erfindungsgemäß beträgt das Verhältnis der Wanddicke der Innenschicht zu der Wanddicke der Außenschicht eins bis drei, wobei die Wanddicke der Außenschicht in Abhängigkeit von einer Zentrizitätsabweichung des Leitungsaufbaus derart bemessen ist, dass sie größer/gleich einer Eindringtiefe eines Messerwerkzeuges beim Abmanteln der Mantelschicht und der Abschirmung in die Innenschicht ist. Die Materialdichte der Innenschicht (4a) beträgt 0,85 g/cm³ bis 1,3 g/cm³ ,und Materialdichte der Außenschicht ist größer als die Materialdichte der Innenschicht ausgebildet. Beim Verarbeitungsprozess bildet die Außenschicht eine Einschnitthilfe. Bei einem Einschneiden der Messerwerkzeuge erfolgt der Einschnitt lediglich in die Außenschicht, und die Innenschicht bleibt unbeschädigt. Zudem ermöglicht dies eine optimierte Wanddicke der Außenschicht für die in elektrischen Fahrzeugen üblicherweise verwendeten Leiterquerschnitte.

Zudem hat die Automobilindustrie insbesondere die Spezifikation LV 216-2, Entwurfsstand vom Dezember 2015, für elektrische abgeschirmte Leitungen definiert, in der bestimmte Anforderungen an einadrige abgeschirmte koaxial aufgebaute elektrische Leitungen insbesondere zur Standardisierung der Leitungsgrößen und damit auch der Steckverbinder spezifiziert sind. Die erfindungsgemäße Leitung hat den Vorteil, dass die Anforderungen der LV 216-2 weiter erfüllt werden können und insbesondere die erfindungsgemäßen Leitungen mit den bereits existierenden Steckverbindern für den Einsatz in elektrischen Fahrzeugen verwendet werden können.

Vorteilhafterweise beträgt für einen Durchmesser der elektrischen Isolierungsschicht von 2,3 bis 22 mm und einer Gesamtwanddicke der elektrischen Isolierungsschicht von 0,38 bis 2,0 mm die Wanddicke der Innenschicht 50% bis 75% der Gesamtwanddicke der elektrischen Isolierungsschicht. Dies stellt eine ausreichende Durchschlagsfestigkeit für die bei elektrischen Fahrzeugen üblichen Nennspannungen und für die üblicherweise verwendeten Leiterquerschnitte allein durch die Innenschicht sicher.

Insbesondere beträgt für einen Durchmesser der elektrischen Isolierungsschicht von 2,3 bis 22 mm und einer Gesamtwanddicke der elektrischen Isolierungsschicht von 0,38 bis 2,0 mm die Wanddicke der Außenschicht 50% bis 25% der Gesamtwanddicke der elektrischen Isolierungsschicht. Dies vermeidet für bei elektrischen Fahrzeugen übliche Leiterquerschnitte ein Einschneiden der Messerwerkzeuge in die Innenschicht. Zudem wird bei einem zu starken Einschneiden die Außenschicht vollständig durchtrennt und somit ein zu starkes Einschneiden erkannt.

In einer bevorzugen Ausführungsform beträgt die Materialdichte der Innenschicht 1,2 g/cm³. Dies ermöglicht eine ausreichende Stabilität der Innenschicht bei gleichzeitiger ausreichender Flexibilität der Leitung.

In einer weiter bevorzugten Ausführungsform beträgt die Materialdichte der Außenschicht 1,5 g/cm³ bis 2,2 g/cm³, vorzugsweise 1,8 g/cm³. Dies ermöglicht eine ausreichende Stabilität der Außenschicht bei gleichzeitiger ausreichender Flexibilität der Leitung.

Die Innenschicht und die Außenschicht sind insbesondere auf Basis von HTV (heißvernetzten)-Silikonkautschuk wie insbesondere Fest- und Flüssigsilikonkautschuk, HD-PE, MD-PE, LLD-PE, LD-PE, Polyolefin-Elastomer, Ethylenvinylacetat, Ethylenacrylat copolymers, Copolyester, Copolyether oder Polypropylen oder insbesondere Polyvinylchlorid hergestellt.

Vorzugsweise weist die Außenschicht mindestens einen Füllstoff mit einem Füllgrad von 10% bis 90% Gew% auf. Dabei weist die Außenschicht mindestens einen Füllstoff aus der Gruppe der folgenden Füllstoffe auf: amorphe oder kryptokristalline Kieselsäure, lamellares Kaolinit, unbeschichtete oder Silan-beschichtete Neuenburger Kieselerde, beschichtetes oder unbeschichtetes Calciumcarbonat, Magnesiumsilikathydrat, beschichtetes oder unbeschichtetes Nephenylsyenit. Dies ermöglicht insbesondere eine kostengünstige Herstellung und eine klarere Unterscheidung der Außenschicht von der Innenschicht.

In einer weiteren Ausführungsform weist die Außenschicht mindestens ein halogenfreies oder halogeniertes Flammschutzmittel als Zusatzstoff auf. Dies vermindert die Brandgefahr.

In einer weiteren Ausbildung sind die Außenschicht und die Innenschicht fest miteinander verbunden. Dies ermöglicht eine schnelle und kostengünstige Herstellung mittels eines Co-Extrusionsverfahrens. Alternativ dazu sind die Außenschicht und die Innenschicht trennbar voneinander ausgebildet. Dadurch dass die Isolierungsschicht in zwei trennbare Teilschichten aufgeteilt wird, kann ein zu starkes Einschneiden leichter erkannt werden, da in diesem Fall die Außenschicht voll durchtrennt ist und sie sich somit von der Innenschicht von selbst löst oder leichter lösen lässt.

Weitere vorteilhafte Ausgestaltungen der Erfindung ergeben sich aus der folgenden Figurenbeschreibung und den abhängigen Unteransprüchen. Es zeigt:
- Fig. 1: einen Querschnitt durch eine erfindungsgemäße einadrige geschirmte koaxial aufgebaute elektrische Leitung.

In den verschiedenen Figuren der Zeichnung sind gleiche Teile stets mit denselben Bezugszeichen versehen.

Zu der anschließenden Beschreibung wird beansprucht, dass die Erfindung nicht auf die Ausführungsbeispiele und dabei nicht auf alle oder mehrere Merkmale von beschriebenen Merkmalskombinationen beschränkt ist, vielmehr ist jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels von Bedeutung für den Gegenstand der Erfindung.

Figur 1 zeigt einen Querschnitt durch eine erfindungsgemäße Leitung 1. Die Leitung 1 ist als eine einadrige geschirmte koaxial aufgebaute elektrische Leitung 1 ausgebildet. Die Leitung 1 weist insbesondere einen Gesamtdurchmesser D3 von 4,0 bis 27,0 mm auf. Die Leitung 1 umfasst einen elektrischen Leiter 3, der von einer elektrischen Isolierungsschicht 4 zentrisch umschlossen ist, und eine am Umfang der elektrischen Isolierungsschicht 4 angeordnete elektrische Abschirmung 5 sowie eine die elektrische Abschirmung 5 umschließende elektrisch isolierende Mantelschicht 7. Der elektrische Leiter 3 besteht aus einem Einzeldraht oder mehreren verdrillten Einzeldrähten. Das Material des elektrischen Leiters 3 ist entweder Kupfer oder Aluminium. Vorzugsweise weist der Leiter 3 aus Kupfer einen Leiterdurchmesser D1 von 1,6 bis 18,0 mm und der Leiter 3 aus Aluminium einen Leiterdurchmesser D1 von 4,5 bis 19,0 mm auf. Der elektrische Widerstand des Leiters 3 aus Kupfer beträgt 0,1 Ω/km bis 13 Ω/km. Der elektrische Widerstand des Leiters 3 aus Aluminium beträgt 0,15 Ω/km bis 3,5 Ω/km. Der Konzentrizitätsfaktor der Isolierungsschicht 4 und der Mantelschicht 7 ist insbesondere größer als 45%. Dabei berechnet sich der Konzentrizitätsfaktor in % als minimale Wanddicke geteilt durch maximalen Wanddicke mal 100.

Die elektrische Isolierungsschicht 4 weist mindestens zwei konzentrische Teilschichten, und zwar mindestens eine radial innen liegende Innenschicht 4a und mindestens eine radial außen liegende Außenschicht 4b auf. Die Innenschicht 4a und die Außenschicht 4b können sowohl fest miteinander verbunden, als auch trennbar sein. Die Innenschicht 4a und die Außenschicht 4b werden mit den üblichen Herstellungsprozessen der Extrusion in einem Arbeitsgang (Co-Extrusion) oder in unterschiedlichen Arbeitsgängen hergestellt. Insbesondere bei der Herstellung in einem Arbeitsgang mittels Co-Extrusion sind die Außenschicht 4b und die Innenschicht 4a fest miteinander verbunden. In einer alternativen Ausführungsform sind insbesondere bei einer Herstellung in zwei getrennten Extrusionsverfahren die Außenschicht 4b und die Innenschicht 4a voneinander trennbar ausgebildet.

Die Innenschicht und die Außenschicht sind vorzugsweise auf Basis von HTV-Silikonkautschuk wie insbesondere Fest- und Flüssigsilikonkautschuk, HD-PE, MD-PE, LLD-PE, LD-PE, POE, Ethylenvinylacetat, Ethylenacrylat copolymers, Copolyester, Copolyether oder Polypropylen oder insbesondere Polyvinylchlorid hergestellt. Dies ermöglicht eine elektrische Isolierungsfunktion durch Innenschicht 4a und Außenschicht 4b.

In einer vorteilhaften Ausführungsform weist die Außenschicht mindestens einen Füllstoff mit einem Füllgrad von 10% bis 90% Gew% auf. Insbesondere weist die Außenschicht mindestens einen Füllstoff aus der Gruppe der folgenden Füllstoffe auf: amorphe oder kryptokristalline Kieselsäure, lamellares Kaolinit, unbeschichtete oder Silan-beschichtete Neuenburger Kieselerde, beschichtetes oder unbeschichtetes Calciumcarbonat, Magnesiumsilikathydrat. Dadurch werden insbesondere die mechanischen Eigenschaften wie zum Beispiel Kerbfestigkeit und Weiterreißfestigkeit der Außenschicht 4b reduziert, ohne jedoch die Isolierungsfunktion ausschlaggebend zu reduzieren.

Vorteilhafterweise weist die Außenschicht 4b mindestens ein halogenfreies oder halogeniertes Flammschutzmittel als Zusatzstoff auf.

Die Wanddicke der Außenschicht 4b ist in Abhängigkeit von einer Zentrizitätsabweichung des Leitungsaufbaus der Leitung 1 derart bemessen, dass sie größer/gleich der Eindringtiefe des Messerwerkzeuges beim Abmanteln der Mantelschicht 7 und der Abschirmung in die Innenschicht 4a ist. Vorzugsweise beträgt für einen Durchmesser D2 der elektrischen Isolierungsschicht 4 von 2,3 bis 22 mm und einer Gesamtwanddicke S der elektrischen Isolierungsschicht 4 von 0,38 bis 2,0 mm die Wanddicke der Außenschicht 4b 50% bis 25% der Gesamtwanddicke S der elektrischen Isolierungsschicht 4.

Die Innenschicht 4a weist mindestens eine Wanddicke Si auf, die für eine jeweilige elektrische Durchschlagsfestigkeit bei einer gegebenen elektrischen

Betriebsspannung ausgelegt ist. Vorzugsweise beträgt für einen Durchmesser D2 der elektrischen Isolierungsschicht 4 von 2,3 bis 22 mm und einer Gesamtwanddicke S der elektrischen Isolierungsschicht 4 von 0,38 bis 2,0 mm die Wanddicke Si der Innenschicht 4a 50% bis 75% der Gesamtwanddicke S der elektrischen Isolierungsschicht 4.

Das Verhältnis der Wanddicke Si der Innenschicht 4a zu der Wanddicke Sa der Außenschicht 4b beträgt erfindungsgemäß eins bis drei.

Die Materialdichte der Außenschicht 4b ist insbesondere größer als die Materialdichte der Innenschicht 4a ausgebildet. Dabei beträgt die Materialdichte der Innenschicht insbesondere 1,1 g/cm³ bis 1,3 g/cm³, vorzugsweise 1,2 g/cm³. Insbesondere beträgt die Materialdichte der Außenschicht 1,7 g/cm³ bis 2,2 g/cm³, vorzugsweise 1,8 g/cm³.

Im Folgenden sind einige beispielhafte Ausführungsformen einer erfindungsgemäßen Leitung 1 tabellarisch jeweils in einer Zeile aufgeführt. Hierbei handelt es sich um eine Leitung 1 mit elektrischem Leiter 3 aus Kupfer. Alle Angaben in mm. Si / Sa ist das Verhältnis der Wanddicke Si der Innenschicht 4a zur Wanddicke Sa der Außenschicht 4b.

| **D1** | **D2** | **D3** | **Si** | **Sa** | **Si/Sa** |
|---|---|---|---|---|---|
| 1,6 | 2,30 | 4,0 | 0,25 | 0,13 | 1,92 |
| 3,0 | 4,10 | 6,5 | 0,35 | 0,20 | 1,75 |
| 6,1 | 7,60 | 11,0 | 0,55 | 0,20 | 2,75 |
| 6,8 | 9,40 | 13,4 | 0,65 | 0,65 | 1,00 |
| 13,2 | 16,50 | 20,7 | 0,95 | 0,70 | 1,36 |
| 18,0 | 22,00 | 27,0 | 1,30 | 0,70 | 1,86 |

### Bezugszeichenliste:

- 1: Leitung
- 3: elektrischer Leiter
- 4: Isolierungsschicht
- 4a: Innenschicht
- 4b: Außenschicht
- 5: Abschirmung
- 7: Mantelschicht

- D1: Leitungsdurchmesser
- D2: Durchmesser Isolierungsschicht
- D3: Gesamtdurchmesser Leitung

- S: Gesamtwanddicke Isolierungsschicht
- Si: Wanddicke Innenschicht
- Sa: Wanddicke Außenschicht

## Patentansprüche

1. Einadrige geschirmte koaxial aufgebaute elektrische Leitung (1), umfassend einen elektrischen Leiter (3), der von einer elektrischen Isolierungsschicht (4) zentrisch umschlossen ist, und eine am Umfang der elektrischen Isolierungsschicht (4) angeordnete elektrische Abschirmung (5) sowie eine die elektrische Abschirmung (5) umschließende elektrisch isolierende Mantelschicht (7), wobei die elektrische Isolierungsschicht (4) mindestens zwei konzentrische Teilschichten, und zwar mindestens eine radial innen liegende Innenschicht (4a) und mindestens eine radial außen liegende Außenschicht (4b) aufweist, und die Innenschicht (4a) mindestens eine Wanddicke (Si) aufweist, die für eine jeweilige elektrische Durchschlagsfestigkeit bei einer gegebenen elektrischen Betriebsspannung ausgelegt ist,
**dadurch gekennzeichnet, dass**
ein Verhältnis (Si/Sa) einer Wanddicke (Si) der Innenschicht (4a) zu einer Wanddicke (Sa) der Außenschicht (4b) eins bis drei beträgt, so dass die Wanddicke (Sa) der Außenschicht (4b) in Abhängigkeit von einer Zentrizitätsabweichung des Leitungsaufbaus der Leitung (1) derart bemessen ist, dass sie größer/gleich einer Eindringtiefe eines Messerwerkzeuges beim Abmanteln der Mantelschicht (7) und der Abschirmung (5) in die Innenschicht (4a) ist, und die Materialdichte der Innenschicht (4a) 0,85 g/cm³ bis 1,3 g/cm³ beträgt, und die Materialdichte der Außenschicht (4b) größer als die Materialdichte der Innenschicht (4a) ausgebildet ist.

2. Elektrische Leitung (1) nach Anspruch 1,
**dadurch gekennzeichnet, dass**
für einen Durchmesser (D2) der elektrischen Isolierungsschicht (4) von 2,3 mm bis 22 mm und einer Gesamtwanddicke (S) der elektrischen Isolierungsschicht (4) von 0,38 mm bis 2,0 mm die Wanddicke (Si) der Innenschicht (4a) 50% bis 75% der Gesamtwanddicke (S) der elektrischen Isolierungsschicht (4) beträgt.

3. Elektrische Leitung (1) nach Anspruch 1 oder 2,
**dadurch gekennzeichnet, dass**
für einen Durchmesser (D2) der elektrischen Isolierungsschicht (4) von 2,3 mm bis 22 mm und einer Gesamtwanddicke (S) der elektrischen Isolierungsschicht (4) von 0,38 mm bis 2,0 mm die Wanddicke (Sa) der Außenschicht (4b) 50% bis 25% der Gesamtwanddicke (S) der elektrischen Isolierungsschicht (4) beträgt.

4. Elektrische Leitung (1) nach einem der Ansprüche 1 bis 3,
**dadurch gekennzeichnet, dass**
die Materialdichte der Innenschicht (4a) 1,2 g/cm³ beträgt.

5. Elektrische Leitung (1) nach einem der Ansprüche 1 bis 4,
**dadurch gekennzeichnet, dass**
die Materialdichte der Außenschicht (4b) 1,5 g/cm³ bis 2,2 g/cm³, vorzugsweise 1,8 g/cm³ beträgt.

6. Elektrische Leitung (1) nach einem der Ansprüche 1 bis 5,
**dadurch gekennzeichnet, dass**
die Innenschicht (4a) und die Außenschicht (4b) auf Basis von HTV-Silikonkautschuk wie insbesondere Fest- und Flüssigsilikonkautschuk, HD-PE, MD-PE, LLD-PE, LD-PE, Polyolefin-Elastomer, Ethylenvinylacetat, Ethylenacrylat copolymers, Copolyester, Copolyether oder Polypropylen oder Polyvinylchlorid hergestellt ist.

7. Elektrische Leitung (1) nach einem der Ansprüche 1 bis 6,
**dadurch gekennzeichnet, dass**
die Außenschicht (4b) mindestens einen Füllstoff mit einem Füllgrad von 10% bis 90% Gew% aufweist.

8. Elektrische Leitung (1) nach einem der Ansprüche 1 bis 7,
**dadurch gekennzeichnet, dass**
die Außenschicht (4b) mindestens einen Füllstoff aus der Gruppe der folgenden Füllstoffe aufweist: amorphe oder kryptokristalline Kieselsäure, lamellares Kaolinit, unbeschichtete oder Silan-beschichtete Neuenburger Kieselerde, beschichtetes oder unbeschichtetes Calciumcarbonat, Magnesiumsilikathydrat, beschichtetes oder unbeschichtetes Nephenylsyenit.

9. Elektrische Leitung (1) nach einem der Ansprüche 1 bis 8,
**dadurch gekennzeichnet, dass**
die Außenschicht (4b) mindestens ein halogenfreies oder halogeniertes Flammschutzmittel als Zusatzstoff aufweist.

10. Elektrische Leitung (1) nach einem der Ansprüche 1 bis 9,
**dadurch gekennzeichnet, dass**
der elektrische Leiter (3) aus Kupfer besteht und einen Leiterdurchmesser (D1) von 1,6 bis 18,0 mm aufweist.

11. Elektrische Leitung (1) nach einem der Ansprüche 1 bis 9,
**dadurch gekennzeichnet, dass**
der elektrische Leiter (3) aus Aluminium besteht und einen Leiterdurchmesser (D1) von 4,5 bis 19,0 mm aufweist.

12. Elektrische Leitung (1) nach einem der Ansprüche 1 bis 11,
**dadurch gekennzeichnet, dass**
die Außenschicht (4b) und die Innenschicht (4a) fest miteinander verbunden sind.

13. Elektrische Leitung (1) nach einem der Ansprüche 1 bis 11,
**dadurch gekennzeichnet, dass**
die Außenschicht (4b) und die Innenschicht (4a) trennbar voneinander ausgebildet sind.

## Claims

1. Single-core shielded electrical line (1) of coaxial construction, comprising an electrical conductor (3) centrally enclosed by an electrical insulation layer (4), and an electrical shield (5) arranged on the circumference of the electrical insulation layer (4), and electrically insulating sheath layer (7) enclosing the electrical shield (5), wherein the electrical insulation layer (4) has at least two concentric sublayers, specifically at least one inner layer (4a) situated radially on the inside and at least one outer layer (4b) situated radially on the outside, and the inner layer (4a) has at least a wall thickness (Si) which is designed for a respective electrical breakdown strength at a given electrical operating voltage,
**characterized in that**
a ratio (Si/Sa) of a wall thickness (Si) of the inner layer (4a) to a wall thickness (Sa) of the outer layer (4b) is one to three, such that the wall thickness (Sa) of the outer layer (4b) is dimensioned depending on a centricity deviation of the line construction of the line (1) in such a way that it is greater than/equal to a penetration depth of a blade tool into the inner layer (4a) during the process of stripping the sheath layer (7) and the shield (5), and the material density of the inner layer (4a) is 0.85 g/cm³ to 1.3 g/cm³, and the material density of the outer layer (4b) is configured to be greater than the material density of the inner layer (4a).

2. Electrical line (1) according to Claim 1,
**characterized in that**
for a diameter (D2) of the electrical insulation layer (4) of 2.3 mm to 22 mm and a total wall thickness (S) of the electrical insulation layer (4) of 0.38 mm to 2.0 mm, the wall thickness (Si) of the inner layer (4a) is 50% to 75% of the total wall thickness (S) of the electrical insulation layer (4) .

3. Electrical line (1) according to Claim 1 or 2,
**characterized in that**
for a diameter (D2) of the electrical insulation layer (4) of 2.3 mm to 22 mm and a total wall thickness (S) of the electrical insulation layer (4) of 0.38 mm to 2.0 mm, the wall thickness (Sa) of the outer layer (4b) is 50% to 25% of the total wall thickness (S) of the electrical insulation layer (4) .

4. Electrical line (1) according to any of Claims 1 to 3,
**characterized in that**
the material density of the inner layer (4a) is 1.2 g/cm³.

5. Electrical line (1) according to any of Claims 1 to 4,
**characterized in that**
the material density of the outer layer (4b) is 1.5 g/cm³ to 2.2 g/cm³, preferably 1.8 g/cm³.

6. Electrical line (1) according to any of Claims 1 to 5,
**characterized in that**
the inner layer (4a) and the outer layer (4b) are produced on the basis of HTV silicone rubber such as, in particular, solid and liquid silicone rubber, HD-PE, MD-PE, LLD-PE, LD-PE, polyolefin elastomer, ethylene vinyl acetate, ethylene acrylate copolymers, copolyester, copolyether or polypropylene or polyvinyl chloride.

7. Electrical line (1) according to any of Claims 1 to 6,
**characterized in that**
the outer layer (4b) comprises at least one filler with a degree of filling of 10% to 90% by weight.

8. Electrical line (1) according to any of Claims 1 to 7,
**characterized in that**
the outer layer (4b) comprises at least one filler from the group of the following fillers: amorphous or cryptocrystalline silica, lamellar kaolinite, uncoated or silane-coated Neuburg siliceous earth, coated or uncoated calcium carbonate, magnesium silicate hydrate, coated or uncoated nephenyl syenite.

9. Electrical line (1) according to any of Claims 1 to 8,
**characterized in that**
the outer layer (4b) comprises at least one halogen-free or halogenated flame retardant as additive.

10. Electrical line (1) according to any of Claims 1 to 9,
**characterized in that**
the electrical conductor (3) consists of copper and has a conductor diameter (D1) of 1.6 to 18.0 mm.

11. Electrical line (1) according to any of Claims 1 to 9,
**characterized in that**
the electrical conductor (3) consists of aluminium and has a conductor diameter (D1) of 4.5 to 19.0 mm.

12. Electrical line (1) according to any of Claims 1 to 11,
**characterized in that**
the outer layer (4b) and the inner layer (4a) are fixedly connected to one another.

13. Electrical line (1) according to any of Claims 1 to 11,
**characterized in that**
the outer layer (4b) and the inner layer (4a) are embodied as separable from one another.

## Revendications

1. Ligne électrique (1) blindée monofilaire réalisée de manière coaxiale, comprenant un conducteur électrique (3), qui est entouré centralement par une couche d'isolation électrique (4), et un blindage électrique (5) disposé à la périphérie de la couche d'isolation électrique (4) ainsi qu'une couche de gainage (7) électriquement isolante entourant le blindage électrique (5), la couche d'isolation électrique (4) présentant au moins deux couches partielles concentriques, et notamment au moins une couche interne (4a) radialement intérieure et au moins une couche externe (4b) radialement extérieure, et la couche interne (4a) présentant au moins une épaisseur de paroi (Si), qui est conçue pour une rigidité diélectrique correspondante pour une tension électrique de fonctionnement donnée, **caractérisée en ce qu'**un rapport (Si/Sa) d'une épaisseur de paroi (Si) de la couche interne (4a) à une épaisseur de paroi (Sa) de la couche externe (4b) est d'un à trois, de sorte que l'épaisseur de paroi (Sa) de la couche externe (4b) en fonction d'une déviation de la centricité de la construction de ligne de la ligne (1) est mesurée de telle façon qu'elle est supérieure ou égale à une profondeur de pénétration d'un outil de mesure lors du dénudage de la couche de gainage (7) et du blindage (5) dans la couche interne (4a), et la densité du matériau de la couche interne (4a) est de 0,85 g/cm³ à 1,3 g/cm³, et la densité du matériau de la couche externe (4b) est plus grande que la densité du matériau de la couche interne (4a).

2. Ligne électrique (1) selon la revendication 1, **caractérisée en ce que** pour un diamètre (D2) de la couche d'isolation électrique (4) de 2,3 mm à 22 mm et une épaisseur de paroi totale (S) de la couche d'isolation électrique (4) de 0,38 mm à 2,0 mm, l'épaisseur de paroi (Si) de la couche interne (4a) représente 50 à 75 % de l'épaisseur de paroi totale (S) de la couche d'isolation électrique (4).

3. Ligne électrique (1) selon la revendication 1 ou 2, **caractérisée en ce que** pour un diamètre (D2) de la couche d'isolation électrique (4) de 2,3 mm à 22 mm et une épaisseur de paroi totale (S) de la couche d'isolation électrique (4) de 0,38 mm à 2,0 mm, l'épaisseur de paroi (Sa) de la couche externe (4b) représente 50 à 25 % de l'épaisseur de paroi totale (S) de la couche d'isolation électrique (4).

4. Ligne électrique (1) selon l'une quelconque des revendications 1 à 3, **caractérisée en ce que** la densité du matériau de la couche interne (4a) est de 1,2 g/cm³.

5. Ligne électrique (1) selon l'une quelconque des revendications 1 à 4, **caractérisée en ce que** la densité du matériau de la couche externe (4b) est de 1,5 g/cm³ à 2,2 g/cm³, de préférence 1,8 g/cm³.

6. Ligne électrique (1) selon l'une quelconque des revendications 1 à 5, **caractérisée en ce que** la couche interne (4a) et la couche externe (4b) sont préparées à base de caoutchouc de silicone HTV comme en particulier du caoutchouc de silicone solide et du caoutchouc de silicone liquide, du HD-PE, du MD-PE, du LLD-PE, du LD-PE, des copolymères polyoléfine-élastomère, éthylène-acétate de vinyle, éthylène-acrylate, un copolyester, un copolyéther ou un polypropylène ou un poly(chlorure de vinyle).

7. Ligne électrique (1) selon l'une quelconque des revendications 1 à 6, **caractérisée en ce que** la couche externe (4b) présente au moins une charge dotée d'un degré de remplissage de 10 % à 90 % en poids.

8. Ligne électrique (1) selon l'une quelconque des revendications 1 à 7, **caractérisée en ce que** la couche externe (4b) présente au moins une charge choisie dans le groupe de charges suivantes : la silice amorphe ou cryptocristalline, la kaolinite lamellaire, la silice de Neubourg non revêtue ou revêtue par un silane, le carbonate de calcium revêtu ou non revêtu, l'hydrate de silicate de magnésium, la néphénylsyénite revêtue ou non revêtue.

9. Ligne électrique (1) selon l'une quelconque des revendications 1 à 8, **caractérisée en ce que** la couche externe (4b) présente au moins un agent ignifugeant exempt d'halogène ou halogéné en tant qu'additif.

10. Ligne électrique (1) selon l'une quelconque des revendications 1 à 9, **caractérisée en ce que** le conducteur électrique (3) est constitué de cuivre et présente diamètre de conducteur (D1) de 1,6 à 18,0 mm.

11. Ligne électrique (1) selon l'une quelconque des revendications 1 à 9, **caractérisée en ce que** le conducteur électrique (3) est constitué d'aluminium et présente un diamètre de conducteur (D1) de 4,5 à 19,0 mm.

12. Ligne électrique (1) selon l'une quelconque des revendications 1 à 11, **caractérisée en ce que** la couche externe (4b) et la couche interne (4a) sont reliées solidement l'une à l'autre.

13. Ligne électrique (1) selon l'une quelconque des revendications 1 à 11, **caractérisée en ce que** la couche externe (4b) et la couche interne (4a) sont formées de manière séparable l'une de l'autre.
